# EUROPÄISCHE PATENTSCHRIFT

(11) **EP 4 070 352 B1**
(45) Veröffentlichungstag und Bekanntmachung des Hinweises auf die Patenterteilung: **09.04.2025**
(21) Anmeldenummer: 20839050.0
(22) Anmeldetag: 22.12.2020
(51) Int. Cl.: H01H 33/662

(54) **VAKUUMSCHALTER**
VACUUM SWITCH
COMMUTATEUR À VIDE

(30) Priorität: 22.01.2020 DE 102020200753
(43) Veröffentlichungstag der Anmeldung: 12.10.2022
(73) Patentinhaber: Siemens Energy Global GmbH & Co. KG, 81739 München (DE)
(72) Erfinder: HEINZ, Thomas, 14089 Berlin (DE); JENICHEN, Henry, 10553 Berlin (DE); KRULL, Thomas, 13585 Berlin (DE); LEHMANN, Volker, 14929 Treuenbrietzen (DE)
(74) Vertreter: Hartig, Günther Rudolf Prosper
(86) Internationale Anmeldenummer: PCT/EP2020/087622
(87) Internationale Veröffentlichungsnummer: WO 2021/148218

(56) Entgegenhaltungen:
- EP-A2- 2 223 319
- CN-U- 201 796 808
- CN-U- 206 163 401
- DE-A1- 102016 218 316

## Beschreibung

Die Erfindung betrifft einen Vakuumschalter mit zwei voneinander beabstandeten Sockelelementen und einer zwischen den Sockelelementen angeordneten Vakuumschaltröhre.

Derartige Vakuumschalter sind Leistungsschalter, bei denen relativ zueinander bewegbare Schaltkontaktelemente in der Vakuumschaltröhre, wie z. B. aus der CN 201 796 808 U bekannt, angeordnet sind, um einen Schaltlichtbogen beim Trennen der Schaltkontaktelemente zu vermeiden oder zu reduzieren.

Eine weitere Ausführung ist aus der DE10 2016 218 316 A1 bekannt. Diese zeigt einen Vakuumschalter mit zwei voneinander beabstandeten Sockelelementen mit einer zwischen den Sockelelementen angeordneten Vakuumschaltröhre und mehreren Stützlementen die mit beiden Sockelelementen verbunden sind. Die Stützelemente umgeben die Vakuumschaltröhre und sind aus einem Isolierstoff gefertigt. Die Stützlemente sind von einem elektrisch nichtleitenden Elastomer umgeben, das die Zwischenräume zwischen den Stützlementen und einen Zwischenraum zwischen den Stützlementen und der Vakuumschaltröhre ausfüllt. Bei einer bekannten Bauform von Vakuumschaltern wird die Vakuumschaltröhre innerhalb eines elektrisch isolierenden Gehäuses in einem Isoliergas angeordnet, das zur Erhöhung seiner Durchschlagsfestigkeit durch einen hohen Druck komprimiert wird, um metallische Komponenten in dem Gehäuse in geringerem Abstand voneinander anordnen zu können und dadurch Bauraum einzusparen. Derartige Vakuumschalter sind aufgrund des unter Druck stehenden Isoliergases relativ aufwändig und kostspielig und außerdem bei einem Druckabfall nicht funktionsfähig. Bei einer anderen Bauform von Vakuumschaltern wird die Vakuumschaltröhre alternativ oder zusätzlich mit einem Kunststoff ummantelt, der die dielektrische Funktion des Isoliergases ersetzt oder ergänzt. Bei dieser Bauform werden jedoch Kräfte, insbesondere Kräfte infolge von Temperaturänderungen, von dem Kunststoff auf das Gehäuse der Vakuumschaltröhre übertragen, so dass diese Bauform nur für relativ kleine Vakuumschaltröhren geeignet ist, bei denen die auftretenden Kräfte so gering sind, dass sie die Vakuumschaltröhre nicht beschädigen.

Der Erfindung liegt die Aufgabe zugrunde, einen Vakuumschalter anzugeben, der insbesondere hinsichtlich seiner Funktionssicherheit und der Reduzierung von auf die Vakuumschaltröhre wirkenden Kräfte verbessert ist.

Die Aufgabe wird erfindungsgemäß durch einen Vakuumschalter mit den Merkmalen des Anspruchs 1 gelöst.

Vorteilhafte Ausgestaltungen der Erfindung sind Gegenstand der abhängigen Ansprüche.

Ein erfindungsgemäßer Vakuumschalter umfasst zwei voneinander beabstandete Sockelelemente, eine zwischen den Sockelelementen angeordnete Vakuumschaltröhre und ein mechanisch steifes Tragelement, das aus einem Isolierstoff gefertigt ist. Das Tragelement ist mit beiden Sockelelementen verbunden, umgibt die Vakuumschaltröhre rohrartig und berührungsfrei und weist mehrere Ausnehmungen auf. Ferner ist das Tragelement von einem elektrisch nichtleitenden Elastomer umgeben, das die Ausnehmungen in dem Tragelement und einen Zwischenraum zwischen dem Tragelement und der Vakuumschaltröhre ausfüllt.

Die Erfindung kombiniert ein mechanisch steifes Tragelement des Vakuumschalters mit einem elektrisch nichtleitenden Elastomer, das das Tragelement umgibt. Das Tragelement verleiht dem Vakuumschalter mechanische Festigkeit, indem es die Sockelelemente des Vakuumschalters miteinander verbindet. Ferner trägt das Tragelement zur dielektrischen Festigkeit bei, die bei anderen Bauformen von Vakuumschaltern durch ein unter Druck stehendes Isoliergas und/oder einen die Vakuumschaltröhre ummantelnden Kunststoff erreicht wird. Dadurch, dass das Tragelement die Vakuumschaltröhre berührungsfrei umgibt und nur über das Elastomer mit der Vakuumschaltröhre in Verbindung steht, werden von dem Tragelement so gut wie keine Kräfte auf die Vakuumschaltröhre übertragen. Temperaturänderungen führen zwar zu Volumenänderungen des Elastomers. Diese werden jedoch durch die Ausnehmungen in dem Tragelement nach außen abgeleitet und erzeugen daher nur geringe Spannungen an der Vakuumschaltröhre. Bildlich gesprochen kann das Elastomer durch die Ausnehmungen in dem Tragelement "atmen".

Die Erfindung realisiert also einen isoliergasfreien Vakuumschalter, bei dem kaum Kräfte einer Tragstruktur auf die Vakuumschaltröhre übertragen werden und der somit auch für gro-βe Vakuumschaltröhren geeignet ist. Durch die isoliergasfreie Ausführung entfallen insbesondere Bauteile zur Gasüberwachung, Druckdichtsysteme und Druckbehälterteile. Ein erfindungsgemäßer Vakuumschalter kann außerdem in einfacher Weise durch eine entsprechende Gestaltung insbesondere des Tragelements für verschiedene Anforderungen ausgelegt werden, um beispielsweise bestimmte Schirmgeometrien, Kriechwege, Dicken und/oder Schlagweiten zu realisieren.

Bei einer Ausgestaltung des Vakuumschalters weist wenigstens ein Sockelelement einen Befestigungsflansch auf, der mit dem Tragelement verbunden ist. Dies ermöglicht eine einfache und zweckmäßige Verbindung des Tragelements mit einem Sockelelement.

Das Tragelement ist durch Schraubverbindungen und/oder Klebeverbindungen mit den Sockelelementen verbunden. Schraubverbindungen können beispielsweise durch in das Tragelement eingebrachte Gewindebuchsen realisiert werden und ermöglichen eine lösbare Verbindung des Tragelements mit den Sockelelementen.

Bei einer weiteren Ausgestaltung des Vakuumschalters ist die Vakuumschaltröhre mit einem ersten Sockelelement verbunden und ein bewegbares Schaltkontaktelement der Vakuumschaltröhre ragt in das zweite Sockelelement hinein. Das erste Sockelelement trägt somit die Vakuumschaltröhre. Beispielsweise kann die Vakuumschaltröhre an dem ersten Sockelelement über ein feststehendes (nicht bewegbares) Schaltkontaktelement angeordnet sein, das ein aus der Vakuumschaltröhre herausgeführtes Ende aufweist, welches mit dem ersten Sockelelement verbunden ist. In dem zweiten Sockelelement können beispielsweise Bauteile eines Mechanismus zum Bewegen des bewegbaren Schaltkontaktelements angeordnet sein.

Bei einer weiteren Ausgestaltung des Vakuumschalters weist das erste Sockelelement einen Schirmbereich, der einen dem ersten Sockelelement zugewandten Endbereich der Vakuumschaltröhre schirmartig umgibt, und einen sich vakuumschaltröhrenabseitig an den Schirmbereich anschließenden Hohlzylinderbereich oder bolzenartigen Vollzylinderbereich auf. Bei einer weiteren Ausgestaltung des Vakuumschalters ist das zweite Sockelelement im Wesentlichen als ein Hohlzylinder ausgebildet, in den ein dem zweiten Sockelelement zugewandter Endbereich der Vakuumschaltröhre hineinragt. Die Sockelelemente können dadurch zum Abschirmen elektrischer Felder an den Endbereichen der Vakuumschaltröhre beitragen.

Bei einer weiteren Ausgestaltung des Vakuumschalters weist der Vakuumschalter eine von dem Elastomer gebildete Außenoberfläche auf, die um das Tragelement herum verläuft. Insbesondere kann die von dem Elastomer gebildete Außenoberfläche mehrere schirmartige, konzentrisch um das Tragelement herum verlaufende Oberflächenbereiche aufweisen. Bei diesen Ausgestaltungen des Vakuumschalters wird das Elastomer vorteilhaft auch zur Ausbildung der Außenoberfläche des Vakuumschalters verwendet, insbesondere zur Ausbildung von Isolierschirmen zur Verlängerung von Kriechwegen für Kriechströme entlang der Außenoberfläche des Vakuumschalters.

Bei einer weiteren Ausgestaltung des Vakuumschalters ist das Elastomer ein Silikonelastomer. Silikonelastomere sind UVbeständig und eignen sich daher insbesondere zur Bildung einer Außenoberfläche des Vakuumschalters.

Bei einer weiteren Ausgestaltung des Vakuumschalters ist das Tragelement aus einem Kunststoff oder einem Faser-KunststoffVerbund oder einem keramischen Material gefertigt. Kunststoffe und Faser-Kunststoff-Verbunde sind bevorzugte Materialen für die Fertigung des Tragelements, da mit ihnen relativ einfach ein Tragelement mit einer geeigneten Form und mit den erforderlichen mechanischen und dielektrischen Eigenschaften herstellbar ist. Keramisches Material kann auch verwendet werden, ist jedoch relativ spröde und schwer und daher in der Regel weniger bevorzugt.

Bei einer weiteren Ausgestaltung des Vakuumschalters weist wenigstens eine Ausnehmung in dem Tragelement eine ovale Form auf. Unter ovale Formen werden hier auch Formen gerechnet, die abschnittsweise gerade Ränder aufweisen, beispielsweise eine "Rennbahnform". Durch Ausnehmungen mit ovalen Formen werden dielektrisch ungünstige Ecken der Ausnehmungen vermieden und ein geeigneter Kompromiss zwischen mechanischer und dielektrischer Festigkeit des Tragelements ermöglicht.

Bei einer weiteren Ausgestaltung des Vakuumschalters wird wenigstens eine Ausnehmung in einem Tragelement durch eine Aussparung in einem Grundkörper des Tragelements gebildet, in der wenigstens ein Füllkörper des Tragelements angeordnet ist, der mit dem Grundkörper durch einen elastischen Steg verbunden ist. Die Elastizität des Stegs ermöglicht, dass der Füllkörper gegenüber dem Grundkörper bewegbar ist. Dadurch kann sich der in das Elastomer eingebettete Füllkörper gegenüber dem Grundkörper bewegen, wenn sich das Volumen des Elastomers, insbesondere temperaturabhängig, ändert. Trotz des Füllkörpers kann das Elastomer also durch die Aussparung in dem Grundkörper "atmen". Durch den Füllkörper wird Elastomer eingespart, wodurch die Herstellungskosten für den Vakuumschalter reduziert werden können, da das Material, aus dem die Tragelemente gefertigt sind, in der Regel billiger als das Elastomer ist.

Bei einer weiteren Ausgestaltung des Vakuumschalters weist das Tragelement eine gitterartige Struktur auf. Unter einem Tragelement mit einer gitterartigen Struktur wird hier ein Tragelement verstanden, dessen Ausnehmungen relativ gleichmä-βig verteilt sind. Dadurch wird eine gleichmäßige Belastung des Tragelements ohne belastungskritische Bereiche und eine gleichmäßige Ableitung von Volumenänderungen des Elastomers durch die Ausnehmungen ermöglicht.

Bei einer weiteren Ausgestaltung des Vakuumschalters weist das Tragelement eine im Wesentlichen konstante Wanddicke auf. Dadurch werden belastungskritische Bereiche des Tragelements mit sehr geringen Wanddicken und eine variierende dielektrische Festigkeit des Tragelements vorteilhaft vermieden. Bereiche des Tragelements, die besonders starken lokalen Belastungen ausgesetzt sind, können natürlich größere Wanddicken als die übrigen Bereiche aufweisen.

Bei einer weiteren Ausgestaltung des Vakuumschalters ist das Tragelement derart geformt, dass die Vakuumschaltröhre in das Tragelement hineinschiebbar ist. Dies ermöglicht eine Montage des Vakuumschalters, bei der die Vakuumschaltröhre in das Tragelement geschoben oder das Tragelement über die Vakuumschaltröhre geschoben wird.

Bei einem erfindungsgemäßen Verfahren zum Herstellen eines erfindungsgemäßen Vakuumschaltschalters wird das Tragelement um die Vakuumschaltröhre herum montiert und mit den Sockelelementen verbunden und anschließend in einer Gießform mit dem Elastomer umgossen.

Dadurch kann das Elastomer in einfacher Weise nach einer Vormontage der anderen Komponenten des Vakuumschalters in einer Gießform, in die der vormontierte Vakuumschaltschalter eingebracht wird, appliziert werden.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, die im Zusammenhang mit den Zeichnungen näher erläutert werden. Dabei zeigen:
- FIG 1: eine Schnittdarstellung eines ersten Ausführungsbeispiels eines Vakuumschalters,
- FIG 2: den in Figur 1 gezeigten Vakuumschalter in einem vormontierten Zustand ohne Elastomer,
- FIG 3: eine Schnittdarstellung eines zweiten Ausführungsbeispiels eines Vakuumschalters,
- FIG 4: eine Schnittdarstellung eines dritten Ausführungsbeispiels eines Vakuumschalters,
- FIG 5: eine Schnittdarstellung eines vierten Ausführungsbeispiels eines Vakuumschalters,
- FIG 6: eine Schnittdarstellung eines fünften Ausführungsbeispiels eines Vakuumschalters,
- FIG 7: eine Schnittdarstellung eines sechsten Ausführungsbeispiels eines Vakuumschalters,
- FIG 8: eine Schnittdarstellung eines siebten Ausführungsbeispiels eines Vakuumschalters,
- FIG 9: den in Figur 8 gezeigten Vakuumschalter in einem vormontierten Zustand ohne Elastomer.

Einander entsprechende Teile sind in den Figuren mit denselben Bezugszeichen versehen.

Figur 1 (FIG 1) zeigt eine Schnittdarstellung eines ersten Ausführungsbeispiels eines Vakuumschalters **1.** Der Vakuumschalter 1 umfasst zwei voneinander beabstandete Sockelelemente 3, 5, eine zwischen den Sockelelementen 3, 5 angeordnete Vakuumschaltröhre 7 und ein mechanisch steifes Tragelement 9**,** das mit beiden Sockelelementen 3, 5 verbunden ist. Das Tragelement 9 umgibt die Vakuumschaltröhre 7 rohrartig und berührungsfrei, ist aus einem Isolierstoff gefertigt und weist mehrere Ausnehmungen 11 auf. Das Tragelement 9 ist von einem elektrisch nichtleitenden Elastomer 13 umgeben, das die Ausnehmungen 11 in dem Tragelement 9, die Zwischenräume zwischen dem Tragelement 9 und der Vakuumschaltröhre 7 und zwischen dem Tragelement 9 und den Sockelelementen 3, 5 ausfüllt und eine Außenoberfläche 15 des Vakuumschalters 1 bildet, die um das Tragelement 9 herum verläuft.

Figur 2 (FIG 2) zeigt den in Figur 1 dargestellten Vakuumschalter 1 in einem vormontierten Zustand ohne das Elastomer 13.

Die Vakuumschaltröhre 7 weist einen metallischen Mittelbereich 17, zwei metallische Endbereiche 19, 21 und zwei Isolationsbereiche 23, 25 auf. Der Mittelbereich 17 weist einen größeren Durchmesser als die Endbereiche 19, 21 und die Isolationsbereiche 23, 25 auf und ist zwischen den Isolationsbereichen 23, 25 angeordnet. Die Isolationsbereiche 23, 25 sind jeweils aus einem elektrisch nichtleitenden Material gefertigt. Ein erster Endbereich 19 ragt in das erste Sockelelement 3 hinein und schließt sich an einen ersten Isolationsbereich 23 an. Der zweite Endbereich 21 ragt in das zweite Sockelelement 5 hinein und schließt sich an den zweiten Isolationsbereich 23 an.

In der Vakuumschaltröhre 7 sind zwei elektrisch leitfähige Schaltkontaktelemente 27, 29 angeordnet. Dabei ist ein erstes Schaltkontaktelement 27 fest mit dem ersten Endbereich 19 der Vakuumschaltröhre 7 verbunden. Ein aus der Vakuumschaltröhre 7 herausgeführtes Ende des ersten Schaltkontaktelements 27 ist mit dem ersten Sockelelement 3 verbunden, beispielsweise durch eine (nicht dargestellte) Schraubverbindung. Dadurch ist die Vakuumschaltröhre 7 mit dem ersten Sockelelement 3 verbunden. Das zweite Schaltkontaktelement 29 ist durch einen nicht dargestellten Mechanismus relativ zu dem ersten Schaltkontaktelement 27 zwischen einer ersten Schaltstellung, in der sich die Schaltkontaktelemente 27, 29 berühren, und einer in Figur 1 gezeigten zweiten Schaltstellung, in der die Schaltkontaktelemente 27, 29 voneinander beabstandet sind, bewegbar. Ein Ende des zweiten Schaltkontaktelements 29 ist durch eine Öffnung in dem zweiten Endbereich 21 aus der Vakuumschaltröhre 7 herausgeführt.

Die Sockelelemente 3, 5 sind jeweils aus einem Metall, beispielsweise aus Aluminium, oder einer Legierung gefertigt. Jedes Sockelelement 3, 5 ist im Wesentlichen als ein Hohlzylinder ausgebildet, wobei ein der Vakuumschaltröhre 7 zugewandtes Ende des ersten Sockelelements 3 als ein Schirmbereich 31 ausgeführt ist, der den Hohlzylinderbereich 39 vakuumschaltröhrenseitig verschließt und den ersten Endbereich 19 der Vakuumschaltröhre 7 schirmartig umgibt. An dem Schirmbereich 31 ist mittig das aus der Vakuumschaltröhre 7 herausgeführte Ende des ersten Schaltkontaktelements 27 angeordnet. Ferner weist jedes Sockelelement 3, 5 einen nach außen abstehenden Befestigungsflansch 33, 35 auf, der ein von der Vakuumschaltröhre 7 abgewandtes Ende des Sockelelements 3, 5 bildet und mit einem Ende des Tragelements 9 verbunden ist, beispielsweise durch (nicht dargestellte) Schraubverbindungen und/oder eine Klebeverbindung.

Das Tragelement 9 verbindet die beiden Sockelelemente 3, 5 miteinander und umgibt die Vakuumschaltröhre 7 sowie die Sockelelemente 3, 5 bis zu deren Befestigungsflanschen 33, 35. Das Tragelement 9 hat die Form eines Hohlzylinders, dessen Zylinderwand die Ausnehmungen 11 aufweist. Dabei weist ein die Vakuumschaltröhre 7 umgebender Mittelabschnitt des Tragelements 9 mehrere Ausnehmungen 11 auf, die sich jeweils im Wesentlichen entlang einer gesamten Längsausdehnung der Vakuumschaltröhre 7 erstrecken, wobei unter der Längsausdehnung die Ausdehnung der Vakuumschaltröhre 7 zwischen ihren Endbereichen 19, 21 verstanden wird. Ferner weist auch jeder Endabschnitt des Tragelements 9 mehrere Ausnehmungen 11 im Bereich jeweils eines Sockelelements 3, 5 auf. Jede Ausnehmung 11 weist zwei parallel zu einer Längsachse des Vakuumschalters 1 verlaufende Ränder auf, die durch gebogene Ränder miteinander verbunden sind, so dass die Ausnehmung 11 eine durch die geraden und gebogenen Ränder zusammengesetzte ovale Form ("Rennbahnform") aufweist. Insgesamt weist das Tragelement 9 eine gitterartige Struktur auf. Das Tragelement 9 ist beispielsweise aus einem Kunststoff, einem Faser-KunststoffVerbund oder einem keramischen Material gefertigt.

Das Elastomer 13 ist beispielsweise ein Silikonelastomer. Zum Herstellen des Vakuumschalters 1 wird zunächst das Tragelement 9 um die Vakuumschaltröhre 7 herum montiert und mit den Sockelelementen 3, 5 verbunden. Beispielsweise wird dazu das Tragelement 9 über die Vakuumschaltröhre 7 und das erste Sockelelement 3 geschoben und mit dem Befestigungsflansch 33 des ersten Sockelelements 3 verbunden und danach wird das zweite Sockelelement 5 in das Tragelement 9 geschoben und der Befestigungsflansch 35 des zweiten Sockelelements 5 wird mit dem Tragelement 9 verbunden. Alternativ kann das Tragelement 9 analog zuerst mit dem zweiten Sockelelement 5 und danach mit dem ersten Sockelelement 3 verbunden werden. Figur 2 zeigt den dadurch vormontierten Vakuumschalter 1. Anschließend wird der vormontierte Vakuumschalter 1 in einer Gießform mit dem Elastomer 13 umgossen, wobei die Ausnehmungen 11 in dem Tragelement 9 und die Zwischenräume zwischen dem Tragelement 9 und der Vakuumschaltröhre 7 und zwischen dem Tragelement 9 und den Sockelelementen 3, 5 mit dem Elastomer 13 ausgefüllt werden und die Außenoberfläche 15 des Vakuumschalters 1 gebildet wird.

Figur 3 (FIG 3) zeigt eine Schnittdarstellung eines zweiten Ausführungsbeispiels eines Vakuumschalters 1. Dieses Ausführungsbeispiel unterscheidet sich von dem in den Figuren 1 und 2 gezeigten ersten Ausführungsbeispiel lediglich dadurch, dass die von dem Elastomer 13 gebildete Außenoberfläche 15 mehrere schirmartige, konzentrisch um das Tragelement 9 herum verlaufende Oberflächenbereiche 37 aufweist. Gegenüber dem in den Figuren 1 und 2 gezeigten ersten Ausführungsbeispiel werden dadurch Kriechwege für Kriechströme entlang der Außenoberfläche 15 vorteilhaft verlängert.

Figur 4 (FIG 4) zeigt eine Schnittdarstellung eines dritten Ausführungsbeispiels eines Vakuumschalters 1. Dieses Ausführungsbeispiel unterscheidet sich von dem in Figur 3 gezeigten zweiten Ausführungsbeispiel zum einen dadurch, dass der Befestigungsflansch 33 des ersten Sockelelements 3 in der Nähe des ersten Endbereichs 19 der Vakuumschaltröhre 7 angeordnet ist und der Befestigungsflansch 35 des zweiten Sockelelements 5 in der Nähe des zweiten Endbereichs 21 der Vakuumschaltröhre 7 angeordnet ist. Das Tragelement 9 erstreckt sich somit im Wesentlichen nur um die Vakuumschaltröhre 7 herum. Außerdem weist ein um den ersten Isolationsbereich 23 herum verlaufender erster Abschnitt des Tragelements 9 einen geringeren Durchmesser als ein zweiter Abschnitt auf, der um den zweiten Isolationsbereich 25 und einen daran grenzenden Abschnitt des Mittelbereichs 17 herum verläuft. Mit anderen Worten weitet sich das Tragelement 9 von dem ersten Abschnitt zu dem zweiten Abschnitt hin, so dass das Tragelement 9 nur in der Richtung von dem ersten Endbereich 19 zu dem zweiten Endbereich 21 hin über die Vakuumschaltröhre 7 geschoben werden kann. Entsprechend weitet sich auch die von dem Elastomer 13 um das Tragelement 9 herum gebildete Außenoberfläche 15 des Vakuumschalters 1. Ferner weist das Tragelement 9 in dem ersten Abschnitt und in dem zweiten Abschnitt jeweils Ausnehmungen 11 auf. Gegenüber dem in Figur 2 gezeigten Ausführungsbeispiel ist das Tragelement 9 somit kürzer und sein erster Abschnitt weist einen kleineren Abstand von der Vakuumschaltröhre 7 auf, wodurch Material, insbesondere teures Elastomermaterial, eingespart werden kann und somit die Materialkosten für den Vakuumschalter 1 gesenkt werden können.

Figur 5 (FIG 5) zeigt eine Schnittdarstellung eines vierten Ausführungsbeispiels eines Vakuumschalters 1. Dieses Ausführungsbeispiel unterscheidet sich von dem in Figur 4 gezeigten dritten Ausführungsbeispiel durch die Ausführung des ersten Sockelelements 3. Abseitig der Vakuumschaltröhre 7 schließt sich an den Schirmbereich 31 des ersten Sockelelements 3 nicht ein Hohlzylinderbereich 39 sondern ein bolzenartiger Vollzylinderbereich 41 an, der einen geringeren Durchmesser als der Schirmbereich 31 aufweist. Der Vollzylinderbereich 41 kann dabei wenigstens eine Schraube umfassen, die durch diesen Bereich verläuft, um das erste Schaltkontaktelement 27 an dem ersten Sockelelement 3 zu befestigen. Mit anderen Worten kann das erste Sockelelement 3 einen Grundkörper aufweisen, durch den in Längsrichtung wenigstens eine Schraube in das erste Schaltkontaktelement 27 geführt ist. In diesem Fall ist der Grundkörper in dem Vollzylinderbereich 41 also nicht als ein massiver Vollzylinder ausgebildet, sondern weist wenigstens eine Bohrung für eine Schraube auf. Zusammen mit der wenigstens einen Schraube bildet der Grundkörper dann im Vollzylinderbereich 41 jedoch im Wesentlichen einen Vollzylinder. Das erste Schaltkontaktelement 27 kann aber auch auf andere Weise, beispielsweise durch Schweißen oder Schrumpfen, mit dem ersten Sockelelement 3 verbunden sein. In diesem Fall kann der Vollzylinderbereich 41 als ein massiver einteiliger Vollzylinder ausgebildet sein. Gegenüber dem in Figur 4 gezeigten dritten Ausführungsbeispiel wird durch den geringeren Durchmesser des ersten Sockelelements 3 im Vollzylinderbereichs 41 Material für das erste Sockelelement 3 und für das Elastomer 13 eingespart und das Gewicht des Vakuumschalters 1 wird reduziert.

Figur 6 (FIG 6) zeigt eine Schnittdarstellung eines fünften Ausführungsbeispiels eines Vakuumschalters 1. Dieses Ausführungsbeispiel unterscheidet sich von dem in Figur 5 gezeigten Ausführungsbeispiel dadurch, dass der Schirmbereich 31 des ersten Sockelelements 3 schräg von dem Vollzylinderbereich 41 zu der Vakuumschaltröhre 7 hin absteht und einen den Vollzylinderbereich 41 vakuumschaltröhrenseitig verlängernden Zentralbereich 43 aufweist, an dem das aus der Vakuumschaltröhre 7 herausgeführte Ende des ersten Schaltkontaktelements 27 angeordnet ist. Wie in dem in Figur 5 gezeigten Ausführungsbeispiel kann der Vollzylinderbereich 41 dabei wenigstens eine Schraube umfassen, die durch diesen Bereich verläuft, um das erste Schaltkontaktelement 27 an dem ersten Sockelelement 3 zu befestigen. Ferner erstreckt sich das Tragelement 9 im Unterschied zu dem in Figur 5 gezeigten Ausführungsbeispiel bis zu den vakuumschaltröhrenabseitigen Enden beider Sockelelemente 3, 5. Auch bei diesem Ausführungsbeispiel wird gegenüber dem in Figur 4 gezeigten dritten Ausführungsbeispiel Material für das erste Sockelelement 3 und für das Elastomer 13 eingespart und das Gewicht des Vakuumschalters 1 wird reduziert.

Figur 7 (FIG 7) zeigt eine Schnittdarstellung eines sechsten Ausführungsbeispiels eines Vakuumschalters 1. Dieses Ausführungsbeispiel unterscheidet sich von dem in Figur 3 gezeigten Ausführungsbeispiel lediglich dadurch, dass das zweite Sockelelement 5 kürzer als das erste Sockelelement 3 ist und die Vakuumröhre 7 nicht mittig in dem Vakuumschalter 1 angeordnet ist.

Die Figuren 8 und 9 (FIG 8 und FIG 9) zeigen ein siebtes Ausführungsbeispiel eines Vakuumschalters 1. Dieses Ausführungsbeispiel unterscheidet sich von dem in Figur 4 gezeigten Ausführungsbeispiel im Wesentlichen nur durch die Ausführung der Ausnehmungen 11 in den Tragelementen 9. Jede Ausnehmung 11 in einem Tragelement 9 wird durch eine ovale Aussparung 11.1 in einem Grundkörper 9.6 des Tragelements 9 gebildet, in der wenigstens ein Füllkörper 9.7 des Tragelements 9 angeordnet ist, der mit dem Grundkörper 9.6 durch einen Steg 9.8 verbunden ist. Jeder Steg 9.8 ist schmal und dadurch elastisch ausgeführt, so dass der durch ihn mit dem Grundkörper 9.6 verbundene Füllkörper 9.7 gegenüber dem Grundkörper 9.6 bewegbar ist. Dadurch können sich die in das Elastomer 13 eingebetteten Füllkörper 9.7 gegenüber den Grundkörpern 9.6 bewegen, wenn sich das Volumen des Elastomers 13, insbesondere temperaturabhängig, ändert. Durch die Füllkörper 9.7 wird Elastomer 13 eingespart, wodurch die Herstellungskosten für den Vakuumschalter 1 reduziert werden können, da das Material, aus dem die Tragelemente 9 gefertigt sind, in der Regel billiger als das Elastomer 13 ist. Figur 8 zeigt eine Schnittdarstellung des Vakuumschalters 1. Figur 9 zeigt analog zu Figur 2 den in Figur 8 dargestellten Vakuumschalter 1 in einem vormontierten Zustand ohne das Elastomer 13.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Vakuumschalter (1), umfassend
- zwei voneinander beabstandete Sockelelemente (3, 5),
- eine zwischen den Sockelelementen (3, 5) angeordnete Vakuumschaltröhre (7) und
- ein mechanisch steifes Tragelement (9), das mit beiden Sockelelementen (3, 5) verbunden ist, die Vakuumschaltröhre (7) rohrartig und berührungsfrei umgibt, aus einem Isolierstoff gefertigt ist und mehrere Ausnehmungen (11) aufweist, wobei
- das Tragelement (9) von einem elektrisch nichtleitenden Elastomer (13) umgeben ist, das die Ausnehmungen (11) in dem Tragelement (9) und einen Zwischenraum zwischen dem Tragelement (9) und der Vakuumschaltröhre (7) ausfüllt,
und wobei das Tragelement (9) durch Schraubverbindungen und/oder Klebeverbindungen mit den Sockelelementen (3, 5) verbunden ist.

2. Vakuumschalter (1) nach Anspruch 1,
wobei wenigstens ein Sockelelement (3, 5) einen Befestigungsflansch (33, 35) aufweist, der mit dem Tragelement (9) verbunden ist.

3. Vakuumschalter (1) nach einem der vorhergehenden Ansprüche,
wobei die Vakuumschaltröhre (7) mit einem ersten Sockelelement (3) verbunden ist und ein bewegbares Schaltkontaktelement (29) der Vakuumschaltröhre (7) in das zweite Sockelelement (5) hineinragt.

4. Vakuumschalter (1) nach Anspruch 3,
wobei das erste Sockelelement (3) einen Schirmbereich (31), der einen dem ersten Sockelelement (3) zugewandten Endbereich (19) der Vakuumschaltröhre (7) schirmartig umgibt, und einen sich vakuumschaltröhrenabseitig an den Schirmbereich (31) anschließenden Hohlzylinderbereich (39) oder bolzenartigen Vollzylinderbereich (41) aufweist.

5. Vakuumschalter (1) nach Anspruch 3 oder 4,
wobei das zweite Sockelelement (5) im Wesentlichen als ein Hohlzylinder ausgebildet ist, in den ein dem zweiten Sockelelement (5) zugewandter Endbereich (21) der Vakuumschaltröhre (7) hineinragt.

6. Vakuumschalter (1) nach einem der vorhergehenden Ansprüche mit einer von dem Elastomer (13) gebildeten Außenoberfläche (15), die um das Tragelement (9) herum verläuft.

7. Vakuumschalter (1) nach Anspruch 6,
wobei die von dem Elastomer (13) gebildete Außenoberfläche (15) mehrere schirmartige, konzentrisch um das Tragelement (9) herum verlaufende Oberflächenbereiche (37) aufweist.

8. Vakuumschalter (1) nach einem der vorhergehenden Ansprüche,
wobei das Elastomer (13) ein Silikonelastomer ist.

9. Vakuumschalter (1) nach einem der vorhergehenden Ansprüche,
wobei das Tragelement (9) aus einem Kunststoff oder einem Faser-Kunststoff-Verbund oder einem keramischen Material gefertigt ist.

10. Vakuumschalter (1) nach einem der vorhergehenden Ansprüche,
wobei wenigstens eine Ausnehmung (11) in dem Tragelement (9) eine ovale Form aufweist.

11. Vakuumschalter (1) nach einem der vorhergehenden Ansprüche,
wobei wenigstens eine Ausnehmung (11) in einem Tragelement (9) durch eine Aussparung (11.1) in einem Grundkörper (9.6) des Tragelements (9) gebildet wird, in der wenigstens ein Füllkörper (9.7) des Tragelements (9) angeordnet ist, der mit dem Grundkörper (9.6) durch einen elastischen Steg (9.8) verbunden ist.

12. Vakuumschalter (1) nach einem der vorhergehenden Ansprüche,
wobei das Tragelement (9) eine gitterartige Struktur aufweist.

13. Vakuumschalter (1) nach einem der vorhergehenden Ansprüche,
wobei das Tragelement (9) derart geformt ist, dass die Vakuumschaltröhre (7) in das Tragelement (9) hineinschiebbar ist.

14. Verfahren zum Herstellen eines Vakuumschalters (1) nach einem der vorhergehenden Ansprüche,
wobei das Tragelement (9) um die Vakuumschaltröhre (7) herum montiert und mit den Sockelelementen (3, 5) verbunden wird und anschließend in einer Gießform mit dem Elastomer (13) umgossen wird.

## Claims

1. Vacuum switch (1) comprising
- two base elements (3, 5) which are spaced apart from one another,
- a vacuum interrupter (7) which is arranged between the base elements (3, 5), and
- a mechanically rigid support element (9), which is connected to both base elements (3, 5), tubularly and contactlessly surrounds the vacuum interrupter (7), is made from an insulating material and has multiple apertures (11), wherein
- the support element (9) is surrounded by an electrically non-conductive elastomer (13), which fills the apertures (11) in the support element (9) and an intermediate space between the support element (9) and the vacuum interrupter (7),
and wherein the support element (9) is connected to the base elements (3, 5) by screw connections and/or adhesive bonds.

2. Vacuum switch (1) according to Claim 1,
wherein at least one base element (3, 5) has a fastening flange (33, 35) which is connected to the support element (9).

3. Vacuum switch (1) according to either of the preceding claims,
wherein the vacuum interrupter (7) is connected to a first base element (3), and a movable switching contact element (29) of the vacuum interrupter (7) projects into the second base element (5).

4. Vacuum switch (1) according to Claim 3,
wherein the first base element (3) has a shielding region (31), which surrounds an end region (19), facing towards the first base element (3), of the vacuum interrupter (7) in the manner of a shield, and a hollow cylinder region (39) or pin-like solid cylinder region (41), which adjoins the shielding region (31) remotely from the vacuum interrupter.

5. Vacuum switch (1) according to Claim 3 or 4,
wherein the second base element (5) is substantially in the form of a hollow cylinder, into which an end region (21), facing towards the second base element (5), of the vacuum interrupter (7) projects.

6. Vacuum switch (1) according to one of the preceding claims, having an outer surface (15) which is formed by the elastomer (13) and which extends around the support element (9).

7. Vacuum switch (1) according to Claim 6,
wherein the outer surface (15) formed by the elastomer (13) has multiple shield-like surface regions (37) which extend concentrically around the support element (9).

8. Vacuum switch (1) according to one of the preceding claims, wherein the elastomer (13) is a silicone elastomer.

9. Vacuum switch (1) according to one of the preceding claims, wherein the support element (9) is made of a plastic or a fibre-plastic composite or a ceramic material.

10. Vacuum switch (1) according to one of the preceding claims, wherein at least one aperture (11) in the support element (9) has an oval shape.

11. Vacuum switch (1) according to one of the preceding claims, wherein at least one aperture (11) in a support element (9) is formed by a cutout (11.1) which is in a main body (9.6) of the support element (9) and in which there is at least one filling body (9.7) of the support element (9), this filling body being connected to the main body (9.6) by an elastic bridging element (9.8).

12. Vacuum switch (1) according to one of the preceding claims, wherein the support element (9) has a lattice-like structure.

13. Vacuum switch (1) according to one of the preceding claims, wherein the support element (9) is shaped in such a way that the vacuum interrupter (7) can be pushed into the support element (9).

14. Method for producing a vacuum switch (1) according to one of the preceding claims,
wherein the support element (9) is fitted around the vacuum interrupter (7) and connected to the base elements (3, 5) and then encapsulated with the elastomer (13) in a casting mould.

## Revendications

1. Commutateur (1) à vide, comprenant
- deux éléments (3, 5) formant culot à distance l'un de l'autre,
- un tube (7) de commutation à vide disposé entre les éléments (3, 5) formant culot, et
- un élément (9) rigide mécaniquement de support, qui est assemblé aux deux éléments (3, 5) formant culot, qui entoure, à la manière d'un tube et sans contact, le tube (7) de commutation à vide, qui est en un matériau isolant et qui a plusieurs creux (11), dans lequel
- l'élément (9) de support est entouré d'un élastomère (13) non conducteur de l'électricité, qui remplit les creux (11) de l'élément (9) de support et un espace intermédiaire entre l'élément (9) de support et le tube (7) de commutation à vide,
et dans lequel l'élément (9) de support est assemblé aux éléments (3, 5) formant culot par des vissages et/ou des collages.

2. Commutateur (1) à vide suivant la revendication 1,
dans lequel au moins un élément (3, 5) formant culot a une bride (33, 35) de fixation, qui est assemblée à l'élément (9) de support.

3. Commutateur (1) à vide suivant l'une des revendications précédentes,
dans lequel le tube (7) de commutation à vide est assemblé à un premier élément (3) formant culot et un élément (29) de contact de commutation du tube (7) de commutation à vide pénètre dans le deuxième élément (5) formant culot.

4. Commutateur (1) à vide suivant la revendication 3,
dans lequel le premier élément (3) formant culot a une partie (31) formant écran, qui entoure, à la manière d'un écran, une partie (19) d'extrémité du tube (7) de commutation à vide, tournée vers le premier élément (3) formant culot, et une partie (39) cylindrique creuse se raccordant du côté non tourné vers le tube de commutation à vide à la partie (31) formant écran ou une partie (41) cylindrique pleine de type tourillon.

5. Commutateur (1) à vide suivant la revendication 3 ou 4, dans lequel le deuxième élément (5) formant culot est constitué sensiblement sous la forme d'un cylindre creux, dans lequel pénètre une partie (21) d'extrémité du tube (7) de commutation à vide, tournée vers le deuxième élément (5) formant culot.

6. Commutateur (1) à vide suivant l'une des revendications précédentes,
comprenant une surface (15) extérieure formée de l'élastomère (13), qui s'étend autour de l'élément (9) de support.

7. Commutateur (1) à vide suivant la revendication 6,
dans lequel la surface (15) extérieure formée de l'élastomère (13) a plusieurs parties (37) de surface de type en écran, s'étendant concentriquement autour de l'élément (9) de support.

8. Commutateur (1) à vide suivant l'une des revendications précédentes,
dans lequel l'élastomère (13) est un élastomère de silicone.

9. Commutateur (1) à vide suivant l'une des revendications précédentes,
dans lequel l'élément (9) de support est en une matière plastique ou en un composite de fibre-matière plastique ou en un matériau céramique.

10. Commutateur (1) à vide suivant l'une des revendications précédentes,
dans lequel au moins un creux (11) de l'élément (9) de support a une forme ovale.

11. Commutateur (1) à vide suivant l'une des revendications précédentes,
dans lequel au moins un creux (11) de l'élément (9) de support est formé par un évidement (11.1) dans un corps (9.6) de base de l'élément (9) de support dans lequel est disposé au moins un corps (9.7) de remplissage de l'élément (9) de support, qui est assemblé au corps (9.6) de base par une entretoise (9.8) élastique.

12. Commutateur (1) à vide suivant l'une des revendications précédentes,
dans lequel l'élément (9) de support a une structure en treillis.

13. Commutateur (1) à vide suivant l'une des revendications précédentes,
dans lequel l'élément (9) de support est conformé de manière à ce que le tube (7) de commutation à vide puisse coulisser dans l'élément (9) de support.

14. Procédé de fabrication d'un commutateur (1) à vide suivant l'une des revendications précédentes,
dans lequel on monte l'élément (9) de support autour du tube (7) de commutation à vide et on l'assemble aux éléments (3, 5) formant culot et ensuite on l'entoure, par coulée, de l'élastomère (13) dans un moule de coulée.
